# EUROPÄISCHE PATENTANMELDUNG

(11) **EP 0 829 920 A2**
(43) Veröffentlichungstag der Anmeldung: **18.03.1998**
(21) Anmeldenummer: 97115437.2
(22) Anmeldetag: 06.09.1997
(51) Int. Cl.: H01Q 3/26, H01Q 25/02

(54) **Verfahren zur Erzeugung von Summen- und Differenz-Antennendiagrammen mit niedrigen Nebenkeulen für planare Gruppenantennen**

(30) Priorität: 11.09.1996 DE 19636849
(71) Anmelder: Daimler-Benz Aerospace Aktiengesellschaft, 81663 München (DE)
(72) Erfinder: Nickel, Ulrich, Dr., 53489 Sinzig (DE)
(74) Vertreter: Fröhling, Werner Otto, Dr.

(57) **Zusammenfassung**

Die Erfindung betrifft ein Verfahren zur Erzeugung von Summen- und Differenz-Antennendiagrammen mit niedrigen Nebenkeulen für planare Gruppenantennen.
Um mit möglichst geringem Aufwand diese Diagramme erzeugen zu können, werden nach der Erfindung folgende Maßnahmen vorgeschlagen:
- für die einzelnen Antennenelemente i, i = 1, 2 ... N, wird für die Azimutebene und/oder die Elevationsebene (jeweils) der Quotient dᵢ/wᵢ gebildet und quantisiert, mit dᵢ gleich einer für die einzelnen Antennenelemente i vorgegebenen Differenzkeulenbewertung und wᵢ gleich einer für die einzelnen Antennenelemente i vorgegebenen Amplitudenbewertung;
- die Antennenelemente mit gleichem quantisierten Quotienten dᵢ/wᵢ für Azimut und/oder Elevation werden jeweils zu einer Untergruppe j, j = 1, 2 ... N', zusammengefaßt;
- die Erzeugung der Summen- und Differenz-Antennendiagramme erfolgt auf der Basis der gebildeten Untergruppen j.

## Beschreibung

Die Erfindung betrifft ein Verfahren zur Erzeugung von Summen- und Differenz-Antennendiagrammen mit niedrigen Nebenkeulen für planare Gruppenantennen gemäß Oberbegriff des Patentanspruchs 1. Ein solches Verfahren ist bereits aus C. Tarran: "MESAR adaptive beamforming"; in: Kleinheubacher Berichte, Band 36, Deutsche Bundespost Telekom, 1993, Seiten 563 bis 568 (/5/) bekannt.

Gruppenantennen dieser Art werden in der Radartechnik eingesetzt und setzen sich aus einer Vielzahl von einzelnen Antennenelementen zusammen, deren Antennendiagramm elektronisch steuerbar ist. Radargeräte mit elektronisch steuerbaren Gruppenantennen (Englisch: "phased array radar") ermöglichen die gleichzeitige Ausführung verschiedener Radarbetriebsarten (Multifunktionsbetrieb) und die optimale Verteilung der Sendeenergie im Raum (Englisch: "energy management"). Gruppenantennen, bei denen das Signal an jedem einzelnen Antennenelement verfügbar ist, erlauben darüber hinaus die gleichzeitige Bildung von verschiedenen Empfangskeulenformen sowie die Anwendung von modernen Array-Signalverarbeitungsverfahren, wie adaptive Störunterdrückung und Superauflösung. Dadurch kann die Leistungsfähigkeit des Radargeräts erheblich gesteigert werden.

Die Digitalisierung des Signals an jedem einzelnen Antennenelement ist bei der für heutige Radarsysteme typischen großen Antennen-Elementzahl zur Zeit noch unrealistisch und für die Anwendung der oben genannten Verfahren auch unnötig. Als suboptimale Lösung summiert man üblicherweise die Ausgänge der einzelnen Antennenelemente zunächst in Untergruppen auf, deren Ausgänge dann digitalisiert werden. Dadurch wird die Zahl der Kanäle von z.B. über tausend auf z.B. einige zehn reduziert. Die weitere Keulenbildung erfolgt dann durch digitale Bewertung und Addition dieser Untergruppenausgänge. Summen- und Differenzkeulen können auf diese Art erzeugt werden.

Diagramme mit niedrigen Nebenkeulen können auf diese Art immer nur für eine Keule, z.B. für die Summenkeule, durch entsprechende Bewertung der einzelnen Antennenelemente erzeugt werden, da die Kanäle danach nur aufsummiert werden müssen. Das Problem besteht darin, auch ein Differenzdiagramm mit niedrigen Nebenkeulen auf Untergruppenebene zu bilden, wenn am einzelnen Antennenelement bereits die Summenbewertungen anliegen. Die Art der Untergruppenbildung beeinflußt dabei auch das Verhalten der adaptiven Störunterdrückung bzw. der Superauflösung. Gesucht wird demnach eine Untergruppeneinteilung, die für alle Anwendungen günstig ist.

Es ist bereits bekannt, daß die Untergruppen möglichst unregelmäßig und aus benachbarten Elementen zusammengesetzt sein sollten. Dies reduziert die Bildung von sekundären Hauptkeulen (Englisch:"grating lobes"), die sich vor allem bei der adaptiven Störunterdrückung in der Form auswirken, daß für bestimmte Blickrichtungen der Antenne die Unterdrückung wenig wirksam ist, d.h. das Signal-zu-Störverhältnis klein wird [1,2].

Radargeräte mit Untergruppen und digitaler Keulenbildung existieren z.B. in dem Experimentalsystem ELRA des Forschungsinstituts für Funk und Mathematik (FFM) [3,4] und in dem eingangs bereits erwähnten Experimentalsystem MESAR der Defence Research Agency (DRA) [5]. Beide Systeme haben unregelmäßige Untergruppeneinteilungen (48 Untergruppen bei ELRA, 16 Untergruppen bei MESAR). Bei ELRA werden die Summen- und Differenzantennendiagramme durch Bewertung und Aufsummation aller Untergruppenausgänge erzeugt. Dieses Verfahren gestattet nicht die Erzeugung von Antennendiagrammen mit niedrigen Nebenkeulen. Bei MESAR wird der Ausgang jedes Antennenelementes in zwei Zweige aufgeteilt. Ein Zweig wird mit Bewertungen am einzelnen Antennenelement für ein Summenantennendiagramm mit niedrigen Nebenkeulen versehen und in 8 Untergruppen aufsummiert. Der andere Zweig wird mit Bewertungen für ein Differenzantennendiagramm mit niedrigen Nebenkeulen versehen und ebenso in 8 Untergruppen aufsummiert. Für die Summenkeulenbildung werden nur die ersten 8 Untergruppen, für die Differenzkeulenbildung nur die zweiten 8 Untergruppen herangezogen. Für die adaptive Diagrammformung benutzt man aber alle 16 Untergruppen. Nur durch diese unterschiedliche Bewertung der einzelnen Antennenelemente lassen sich Diagramme mit niedrigen Nebenkeulen erzeugen. Die Nachteile dieser Lösung sind die aufwendige zweischichtige Untergruppenbildung, das Zusammenfassen der Azimut- und Elevationsschätzung in nur einer Differenzkeule (zirkularer Monopuls) und die nicht-optimale Ausnutzung der Kanäle für die adaptive Störunterdrückung.

Die gleichzeitige Erzeugung von Summen und Differenz-Antennendiagrammen mit niedrigen Nebenkeulen konnte bisher nur mit mehrschichtigen (z.B. zweischichtigen (MESAR)) Untergruppenanordnungen erreicht werden. Die Nachteile dieser Systeme sind:
- sie sind technisch aufwendig und teuer in der Herstellung;
- bei zweischichtiger Untergruppenanordnung muß eine zirkulare Differenzkeule gebildet werden, um Azimut- und Elevationsschätzungen zu erhalten. Die zirkulare Differenzkeule liefert schlechtere Richtungsschätzungen als für Azimut und Elevation unabhängige Differenzkeulen;
- für in Azimut und Elevation unabhängige Schätzungen wäre eine noch aufwendigere dreischichtige Untergruppenanordnung erforderlich;
- mehrschichtige Untergruppenanordnungen nutzen die verfügbaren Kanäle bei der adaptiven Störunterdrückung nicht vollständig aus.

Die Aufgabe der Erfindung besteht darin, ein Verfahren zur Erzeugung von Summen und Differenz-Antennendiagrammen mit niedrigen Nebenkeulen für planare Gruppenantennen anzugeben, das mit weniger Aufwand bei der Untergruppenbildung auskommt.

Die erfindungsgemäße Lösung ist durch die Merkmale des Patentanspruchs 1 wiedergegeben. Die übrigen Ansprüche enthalten vorteilhafte Aus- und Weiterbildungen der Erfindung.

Ein erster Vorteil der Erfindung ist darin zu sehen, daß die gewünschte Diagrammbildung mit einer einzigen Untergruppenschicht erreicht werden kann.

Von Vorteil ist ferner, daß mit der Erfindung für die Monopulsortung gleichzeitig optimierte Differenzkeulen für die Azimutebene und für die Elevationsebene erzeugt werden können.

Ein weiterer Vorteil besteht darin, daß die Sende-/Empfangskanäle optimal für die adaptive Störunterdrückung ausgenutzt werden können.

Ausgangspunkt für die Erfindung ist die Überlegung, daß zur Erzeugung von Diagrammen mit niedrigen Nebenkeulen eine fein abgestufte Bewertung der einzelnen Antennenelemente der Gruppenantenne erforderlich ist. Eine Bewertung nur der Untergruppenausgänge entspricht einer konstanten Bewertung für die Antennenelemente der jeweiligen Untergruppe und ist, solange die Untergruppen nicht sehr klein sind, für eine deutliche Absenkung der Nebenkeulen zu grob abgestuft.

Jede Untergruppeneinteilung entspricht einer Vergröberung der eigentlich gewünschten Amplitudenbewertung am einzelnen Antennenelelement in der Art einer Treppenfunktion. Man kann andererseits aber auch die Werte der Amplitudenbewertung quantisieren und die Antennenelemente mit quantisierten Amplitudenwerten der gleichen Quantisierungsstufe jeweils zu einer Untergruppe zusammenfassen. Diese Untergruppen haben die Form der Höhenlinien der Amplitudenbewertung und sind die optimalen Untergruppen für die quantisierte Bewertung. Z.B. sind bei einer kreisförmigen planaren Gruppenantenne für ein Summenantennendiagramm mit niedrigen Nebenkeulen Teilflächen der Antennenfläche in Form von Kreisringen verschiedener Breite die optimalen Untergruppen, da diese Diagramme eine kreissymmetrische glockenförmige Amplitudenbewertung erfordern.

Ordnet man den einzelnen Antennenelementen die Bewertungen wᵢ zu (i = 1, 2 ... N bei N Antennenelementen), so kann man eine optimale Untergruppeneinteilung für eine gewünschte quantisierte Differenzkeulenbewertung dᵢ (i = 1, 2 ... N) finden, indem man - wie zuvor beschrieben - die Bewertung dᵢ/wᵢ (i = 1, 2 ... N) quantisiert und die zugehörigen Antennenelemente, deren quantisierte Quotienten dᵢ/wᵢ der gleichen Quantisierungsstufe angehören, ermittelt und jeweils zu einer Untergruppe zusammenfaßt. Damit kann man die gewünschte Summenkeule mit niedrigen Nebenkeulen und die Differenzkeule mit der quantisierten Bewertung durch digitale Keulenbildung an den Untergruppen erzeugen. Die Zahl der Untergruppen ist hierbei gleich der Zahl der Quantisierungsstufen.

Für die Monopulsortung mit einer planaren Antenne braucht man gleichzeitig Differenzkeulen für die Azimutebene und die Elevationsebene. Man kann nach dem vorher beschriebenen Verfahren optimale Untergruppen für die Azimutdifferenzkeule und für die Elevationsdifferenzkeule durch Quantisierung der Bewertungen d_{az,i}/wᵢ und d_{el,i}/wᵢ finden. Die für beide Differenzkeulen optimale Untergruppeneinteilung besteht dann aus den Durchschnitten aller gefundenen Untergruppen. Hat man eine Quantisierung in n Stufen vorgenommen, so erhält man so eine Einteilung in n² Untergruppen. Bei feinerer Quantisierung können auf diese Art Untergruppen mit Elementzahl Null entstehen, so daß die effektive Zahl von Untergruppen kleiner n² sein kann.

Im folgenden wird die Erfindung anhand der Figuren näher erläutert. Es zeigen
- FIG. 1 - 3: Untergruppeneinteilungen bei einer planaren kreisförmigen Gruppenantenne, die gemäß verschiedener vorteilhafter Ausführungsformen des erfindungsgemäßen Verfahrens erzeugt worden sind,
- FIG. 4 - 5: das Summen-Antennendiagramm einer planaren kreisförmigen Gruppenantenne, dem eine 40 db Taylor-Bewertung unterliegt (FIG. 4), sowie das Differenz-Antennendiagramm einer planaren kreisförmigen Gruppenantenne, dem eine 40 db Bayliss-Bewertung unterliegt,
- FIG. 6 - 9: die sich aus der Untergruppeneinteilung gemäß FIG. 3 ergebenden Differenz-Diagramme,denen eine Diagramm-Bewertung nach der Erfindung unterliegt (FIG. 6 und 8), sowie die 30dB- und 35dB-Höhenlinien der zugehörigen Antennendiagramme (FIG. 7 und 9), und zwar für Azimut (FIG. 6 und 7) und Elevation (FIG. 8 und 9),
- FIG. 10: zeigt das Signal-zu-Störverhältnis für ein Beispiel einer adaptiven Störunterdrückung an den Untergruppenausgängen bei Anwesenheit eines Störers.

FIG. 1 zeigt eine kreisförmige planare Gruppenantenne, bei der die Untergruppen gemäß dem erfindungsgemäßen Verfahren gebildet worden sind. Für die einzelnen Antennenelemente i, i = 1, 2 ... N, wurde hierbei sowohl für die Azimutebene wie auch für die Elevationsebene jeweils der Quotient dᵢ/wᵢ gebildet und quantisiert, wobei dᵢ jeweils gleich der für die einzelnen Antennenelemente i vorgegebenen Differenzkeulenbewertung d_{az,i} und d_{el,i} ist und wᵢ gleich einer für die einzelne Summenkeulenbewertung vorgegebene Amplitudenbewertung ist. Anschließend wurden die Antennenelemente mit quantisierten Quotienten d_{az,i}/wᵢ und d_{el,i}/wᵢ der gleichen Quantisierungsstufe jeweils zu einer Untergruppe j, j = 1, 2 ... N', zusammengefaßt. Die Summen- und Differenz-Antennendiagramme wurden dann auf der Basis der so gebildeten Untergruppen j gebildet.

FIG. 1 zeigt die auf diese Art entstandene Untergruppeneinteilung für 6 Quantisierungsstufen, resultierend in 36 Untergruppen für Monopulsortung. Diese Figur wurde für eine kreisförmige Gruppenantenne mit Antennenelementen in einem Dreiecksraster erzeugt. Die Anzahl der Elemente in FIG. 1 beträgt (beispielhaft) 1773. An den Antennenelementen ist eine (an sich bekannte) 40 dB Taylorgewichtung für die Summenkeule angebracht. Dem angestrebten Differenzdiagramm unterliegt eine (ebenfalls an sich bekannte) 40 dB Baylissbewertung. Die Elementpositionen zu den verschiedenen Untergruppen sind mit verschiedenen Symbolen gekennzeichnet. Die Anzahl der verfügbaren Symbole reicht in dieser Schwarz-Weißdarstellung nicht aus, um die Untergruppeneinteilung vollständig zeigen zu können.

Die so bestimmten Untergruppenkonfigurationen sind bezüglich der beiden quantisierten Differenzkeulenbewertungen optimal. Um jedoch ein noch gleichmäßig niedrigeres Nebenkeulenniveau erzielen zu können, wird in einer Weiterbildung des erfindungsgemäßen Verfahrens diese Untergruppeneinteilung auf die diesen Untergruppen zugeordneten Bewertungen weiter variiert, um die Differenz-Antennendiagramme für Azimut und Elevation weiter verbessern zu können (für das Summen-Antennendiagramm ist die Untergruppeneinteilung nicht wichtig, da die optimale Bewertung an den einzelnen Antennenelementen erfolgt).

Ausgehend von der gefundenen Untergruppeneinteilung kann in einer vorteilhaften Ausführungsform des erfindungsgemäßen Verfahrens das optimale Differenz-Antennendiagramm wie folgt ermittelt werden:

Es sei $\vec{\text{d}}$_{B} der Vektor der angestrebten Differenzkeulenbewertung am einzelnen Antennenelement (komplexer Vektor der Länge N, z.B. auf der Basis der Bayliss-Bewertung), $\vec{\text{w}}$ der Vektor der Amplitudengewichtung am einzelnen Antennenelement (komplexer Vektor der Länge N, z.B. auf der Basis der Taylor-Bewertung). Gesucht ist die Bewertung der Untergruppen, die der Bayliss-Bewertung am Einzelelement möglichst nahe kommt. Um dies zu erreichen, partitioniert man den Vektor $\vec{\text{w}}$ entsprechend der Untergruppeneinteilung (N' = Anzahl der Untergruppen) $\vec{\text{w}}$^{T} = ($\vec{\text{w}}$₁^{T} ... $\vec{\text{w}}$_{N'}^{T}), wobei T für "transponiert" steht. Jeder Teilvektor $\vec{\text{w}}$ⱼ (j = 1 ... N') hat so viele Komponenten wie Elemente in der j-ten Untergruppe sind. Mit **T** ist die (NxN')-Rechteckmatrix bezeichnet, die die Einzelkanäle zu Untergruppen zusammenfaßt, d.h.

Gesucht wird nun ein Bewertungsvektor $\vec{\text{r}}$' der Länge N' für die Untergruppenausgänge mit unter der Nebenbedingung wobei H für hermitesch konjugiert (= transponiert und konjugiert komplex) steht und $\vec{\text{a}}$₀ den Vektor für eine ebene Welle aus der Blickrichtung der Antenne bezeichnet. ist der zur Untergruppenbewertung $\vec{\text{r}}$ äquivalente Differenzbewertungsvektor am einzelnen Antennenelement.

Für die Optimierung von $\vec{\text{r}}$ sind verschiedene Normen möglich, z.B.:
a) d.h. der Vektor soll sich im quadratischen Mittel möglichst wenig von der (beispielhaft ausgewählten) Bayliss-Bewertung unterscheiden, dann erhält man:
   mit I = NxN-Einheitsmatrix
   und $\vec{\text{a}}$₀ = Vektor für eine ebene Welle aus der Blickrichtung der Antenne
   bzw. hermitesch konjugiert
b) d.h. das mit $\vec{\text{d}}$ᵤ erzeugte Antennendiagramm soll sich in einem Winkelbereich Ω möglichst wenig von dem mit $\vec{\text{d}}$_{B} erzeugten unterscheiden, wobei durch die Gewichtsfunktion p(ω) Winkelbereiche unterschiedlich berücksichtigt werden können. Wählt man z.B. für Ω den ganzen Sichtbereich und schließt man mit p(ω) den Bereich der Hauptkeule aus, so erhält man wobei${\text{C}}_{\text{ik}} \text{=} \text{Ω} {\text{a}}_{\text{i}} {\text{(ω)a}}_{\text{k}}^{\text{*}} {\text{(ω)p(ω)dω = πΛ}}_{\text{1}} \left(\frac{\text{2π}}{\text{λ}} {\text{r}}_{\text{ik}}\right) {\text{- πρΛ}}_{\text{1}} \left(\frac{\text{2π}}{\text{λ}} {\text{ρr}}_{\text{ik}}\right)$ und${\text{r}}_{\text{ik}} \text{=} \sqrt{{\text{(x}}_{\text{i}} {\text{- x}}_{\text{k}} {\text{)}}^{\text{2}} {\text{+ (y}}_{\text{i}} {\text{- y}}_{\text{k}} {\text{)}}^{\text{2}}} {\text{, Λ}}_{\text{1}} \text{(x) = 2} \frac{{\text{J}}_{\text{1}} \text{(x)}}{\text{x}}$ i,k = 1 ... N
   - ρ: beschreibt den Radius der Hauptkeule,
   - λ: die Wellenlänge der Radarmittenfrequenz,
   - ω: den Richtungsvektor (ω = (u,v)),
   - u,v: stehen für die Komponenten des Einheitsrichtungsvektors in der x,y-Ebene (Richtungssinus, -cosinus),
   - x,y: für die Antennenelementpositionen,
   - J₁: für Besselfunktion 1. Ordnung,
   - I: für NxN-Einheitsmatrix.

Diese beiden optimierten Differenz-Antennendiagrammbewertungen auf Untergruppenebene unterscheiden sich kaum voneinander. Es genügt daher in vielen Fällen, das einfachere Optimierungskriterium a), d.h. die Bewertung $\overline{\text{r}}$₁, zu nehmen.

Die zuvor geschilderte Methode der Untergruppenbildung (FIG. 1) besitzt einzelne Nebenkeulen (Englisch: "grating lobes"), die für manche Anwendungsfälle noch zu hoch sind, sowie einige nicht zusammenhänge Untergruppen, was sich bei der adaptiven Störunterdrückung leistungsmindernd auswirken kann (vgl. weiter oben). In einer Weiterbildung des erfindungsgemäßen Verfahrens kann man deshalb günstigere Untergruppeneinteilungen erhalten, wenn sie in Form von Kreisringen unterschiedlicher mittlerer Breite und von Sektoren unterschiedlicher Anzahl abgewandelt werden, wobei die mittlere Breite der Kreisringe aus den Quantisierungs-optimalen Untergruppen (vgl. FIG. 1) bestimmt wird. Die Anzahl der Sektoren bestimmt sich ebenfalls nach der Forderung, daß die Anordnung möglichst symmetrisch in den vier Quadranten sein soll. Diese Forderung ist für gute Azimut- und Elevationsdifferenzdiagramme zu stellen. Fig. 2 zeigt die auf diese Art gewonnene unregelmäßige "Torteneinteilung", die aus Fig. 1 erzeugt wurde (36 Untergruppen, 1773 Antennenelemente). Die äußeren Radien der inneren Ringe betragen etwa 14 %, 32 % und 84 % des Gesamtradius der Gruppenantenne, der dem äußeren Radius des äußeren Ringes entspricht. Die Anzahl der Sektoren in den einzelnen Ringen beträgt von innen nach außen gezählt: 4, 12, 16, 4. Diese unregelmäßige "Torteneinteilung" besitzt ein weitaus besseres Nebenkeulenverhalten, d.h. weist deutlich niedrigere Nebenkeulen auf als die Antennen-Untergruppeneinteilung gemäß Fig. 1.

Die unregelmäßigen Torteneinteilungen dieser Art können durch weitere Variationen verbessert werden. Dabei ist zu beachten, daß die im Zentrum der Gruppe liegenden kleinen Untergruppen sehr empfindlich auf Variationen reagieren (kleine Änderungen in der Konfiguration der Untergruppen bewirken große Änderungen in der Höhe der Nebenkeulen) und daher möglichst nicht verändert werden sollten. Für die mehr am Rand liegenden großen Untergruppen kann man einige Merkmale der quantisierten Anordnungen aus FIG. 1 übernehmen. Wie dies im Falle der 36 Untergruppen von Fig. 2 mit Hilfe der Anordnung in FIG. 1 erfolgen kann, zeigt FIG. 3. Die Einteilung in FIG. 3 beruht auf einer 40 dB Taylorbewertung an den einzelnen Antennenelementen und auf einer angestrebten 40 dB Baylissbewertung für das Differenz-Antennendiagramm. Die an den Untergruppen angebrachte Bewertung für die Differenzkeulenbildung ist, wie bereits zuvor beschrieben, gemäß der folgenden Beziehung gewählt: mit
**T** gleich der Untergruppenbildungsmatrix,
$\vec{\text{d}}$_{B} gleich der angestrebten Differenzkeulenbewertung,
$\vec{\text{a}}$₀ gleich dem Vektor für eine ebene Welle aus Blickrichtung der Antenne,
**I** gleich NxN-Einheitsmatrix.

FIG. 4 zeigt das erzielte Summendiagramm (nur den Azimutschnitt), das exakt dem optimalen Antennendiagramm entspricht, das mit einer 40 dB Taylorbewertung erzielt wird, FIG. 5 zeigt das angestrebte Differenz-Antennendiagramm, das mit einer 40 dB Baylissbewertung erzielt werden könnte, FIG. 6 zeigt einen Azimutschnitt für das mit der Untergruppeneinteilung in FIG. 3 erzielte Azimutdifferenzdiagramm, FIG. 7 die Höhenlinien dieses Diagramms. Zur besseren Übersichtlichkeit sind nur die Höhenlinenien für -30 und -35 dB gezeichnet. Die maximalen Nebenkeulen liegen bei -30 dB. Alle Bilder sind aufgetragen über der Projektion des Richtungseinheitsvektors auf die Antennenachsen (u, v; sog. Richtungssinus/-cosinus). Der Sichtbereich ist dann beschränkt auf die Werte {${\text{u}}^{\text{2}} {\text{+ v}}^{\text{2}} \text{< 1}$}. Die FIG. 8 und 9 zeigen die entsprechenden Kurven für das Elevationsdifferenzdiagramm. Azimut- und Elevationsdifferenzdiagramm sind qualitativ völlig gleich.

Ein Vergleich der FIG. 4, die ein Differenz-Antennendiagramm auf der Basis einer exakten 40 dB Bayliss-Bewertung an den einzelnen Antennenelementen zeigt, und der FIG. 6 und 8, die entsprechende Diagramme zeigen, die auf der Basis des erfindungsgemäßen Verfahrens erzielt worden sind, zeigt die gute Übereinstimmung der Diagramme und damit die Leistungsfähigkeit des erfindungsgemäßen Verfahrens.

FIG. 10 zeigt das Signal-zu-Störverhältnis für eine adaptive Störunterdrückung an den Untergruppenausgängen bei einem Störer an der Position (u, v) = (-0.5, -0.5). Das Signal-zu-Störverhältnis ist normiert auf die optimale Verarbeitung bezüglich des Empfängerrauschens (0 dB Wert). Der Verlust von ca. 1.6 dB entsteht durch die 40 dB Taylorbewertung. Das Signal-zu-Störverhältnis ist für alle möglichen Signalrichtungen (u = -1...1, v = -1...1) über u aufgetragen. Man erkennt, daß es für keine Richtung außer der Störerrichtung einen Einbruch im Signal-zu-Störverhältnis gibt, d.h. es gibt keine "grating lobes". Diese Kurven für einen Störer sind auch repräsentativ für beliebige Störerkonfigurationen, da ein Störer an einer anderen Position sich nur in einer Verschiebung dieses Diagramms in u- bzw. v-Richtung auswirkt und mehrere Störer eine additive Überlagerung dieser Diagramme bewirken.

Wie bereits zuvor im Detail erläutert, zeichnet sich das erfindungsgemäße Verfahren durch eine einschichtige Untergruppeneinteilung für planare Gruppenantennen aus, die die Bildung von Summenkeule, Azimut- und Elevationsdifferenzkeule durch digitale Keulenbildung auf Untergruppenebene gestatten. Durch diese Einteilung wird eine Summen- und Differenzkeulenbildung mit niedrigen Nebenkeulen mit nur einer Untergruppenschicht erstmalig möglich. Im einzelnen hat die Untergruppeneinteilung folgende Eigenschaften:
1. Das Summen-Antennendiagramm hat das gewünschte Nebenkeulenniveau, da die optimale Bewertung (z.B. Taylorbewertung) am Einzelelement angebracht wird.
2. Die Untergruppeneinteilung erlaubt die unabhängige Bildung von Azimut- und Elevationsdifferenz-Antennendiagrammen und dem Summen-Antennendiagramm.
3. Das Nebenkeulenverhalten von Azimut- und Elevationsdifferenz-Antennendiagramm ist völlig gleich.
4. Das Nebenkeulenniveau ist geringfügig schlechter als das angestrebte Differenz-Antennendiagramm, das durch Bewertung an den Einzelelementen entsteht. Der Unterschied zwischen tatsächlichem und angestrebtem Nebenkeulenniveau wird von der Anzahl der Untergruppen bestimmt.
5. Die einschichtige Untergruppenkonfiguration ist einfacher herzustellen als zwei- oder mehrschichtige Untergruppenkonfigurationen und ist leichter zu kalibrieren (Kalibrierung von N statt 2N oder mehr Kanälen).
6. Die Untergruppenkonfiguration ist hinreichend unregelmäßig, so daß keine Einbrüche bei der adaptiven Störunterdrückung im Summen-Antennendiagramm entstehen.

Es versteht sich, daß die Erfindung nicht auf die geschilderten Ausführungsbeispiele beschränkt ist, sondern sich vielmehr auch auf andere übertragen läßt.

So ist es z.B. möglich, anstelle kreisförmiger planarer Gruppenantennen Gruppenantennen dieser Art mit ellipsenförmiger Antennen-Gesamtfläche zu verwenden.
[1] U. Nickel: "Subarray configurations for interference suppression with phased array radar"; in:
   Konferenzband Int. Conf. on Radar, Paris, 1989, S. 82 - 86
[2] J. Worms: "Störunterdrückung bei großen Störerzahlen mit teiladaptiven Gruppenantennen";
   FHP-Forschungsbericht 6-91, lfd. Nr. 309, Juni 1991, S. 1, 2, 24, 25, 40, 41
[3] W. Sander: "Flexible Antennendiagrammformung mit einer aktiven Gruppenantenne"; in:
   ITG-Fachbericht 111 Antennen, VDE Verlag 1990, S. 249-253 (Konferenzband ITG-Fachtagung 1990, Wiesbaden)
[4] I. Gröger, W. Sander, W.-D. Wirth: "Experimental phased array radar ELRA with extended flexibility"; in:
   Konferenzband IEEE Int. Radar Conference, Arlington 1990, IEEE Cat.Nr. 90CH-2882-9, S. 286 - 290
[5] C. Tarran: "MESAR adaptive beamforming"; in:
   Kleinheubacher Berichte, Band 36,
   Deutsche Bundespost Telekom, 1993, S. 563 - 568

## Patentansprüche

1. Verfahren zur Erzeugung von Summen- und Differenz-Antennendiagrammen mit niedrigen Nebenkeulen für planare Gruppenantennen,
gekennzeichnet durch folgende Merkmale:
- für die einzelnen Antennenelemente i, i = 1, 2 ... N, wird für die Azimutebene und/oder die Elevationsebene (jeweils) der Quotient dᵢ/wᵢ gebildet und quantisiert, mit dᵢ gleich einer für die einzelnen Antennenelemente i vorgegebenen Differenzkeulenbewertung und wᵢ gleich einer für die einzelnen Antennenelemente i vorgegebenen Amplitudenbewertung;
- die Antennenelemente mit gleichem quantisierten Quotienten dᵢ/wᵢ für Azimut und/oder Elevation werden jeweils zu einer Untergruppe j, j = 1, 2 ... N', zusammengefaßt;
- die Erzeugung der Summen- und Differenz-Antennendiagramme erfolgt auf der Basis der gebildeten Untergruppen j.

2. Verfahren nach Anspruch 1, dadurch gekennzeichnet, daß für die Azimutebene und für die Elevationsebene unterschiedliche Differenzkeulenbewertungen d_{az,i} und d_{el,i} verwendet werden.

3. Verfahren nach einem der Ansprüche 1 oder 2, dadurch gekennzeichnet, daß als Differenzkeulenbewertung eine Bayliss-Bewertung und/oder als Amplitudenbewertung eine Taylor-Bewertung verwendet wird (werden).

4. Verfahren nach einem der vorhergehenden Ansprüche, dadurch gekennzeichnet, daß zur Optimierung der Differenzkeulenbewertung für die gebildeten Untergruppen j ein Bewertungsvektor $\vec{\text{r}}$' der Länge N' für die Untergruppe j gebildet wird gemäß der Beziehung mit und wobei $\vec{\text{w}}$ⱼ (j = 1, 2 ... N') der entsprechend der Untergruppeneinteilung j partitionierte Vektor $\vec{\text{w}}$ der Länge N der Amplitudenbewertung wᵢ für die einzelnen Antennenelemente i ist und $\vec{\text{d}}$_{B} der komplexe Vektor der Länge N der Differenzkeulenbewertung dᵢ für die einzelnen Antennenelemente i ist und $\vec{\text{a}}$₀ den Vektor für eine ebene Welle aus der Blickrichtung der Gruppenantenne bezeichnet und H für hermitisch konjugiert steht.

5. Verfahren nach Anspruch 4, dadurch gekennzeichnet, daß der Vektor gemäß der Beziehung sich im quadratischen Mittel minimal vom Vektor $\vec{\text{d}}$_{B} unterscheidet und der hierzu korrespondierende Vektor sich gemäß der Beziehung ergibt mit
$\vec{\text{a}}$₀ gleich dem Vektor für eine ebene Welle aus der Blickrichtung der Antenne und
**I** gleich der NxN-Einheitsmatrix.

6. Verfahren nach Anspruch 4, dadurch gekennzeichnet, daß der Vektor gemäß der Beziehung sich in einem vorgegebenen Raumwinkelbereich Ω minimal von dem Vektor $\vec{\text{d}}$_{B} unterscheidet.

7. Verfahren nach Anspruch 6, dadurch gekennzeichnet, daß der Raumwinkelbereich Ω den gesamten Sichtbereich umfaßt mit Ausnahme des Bereichs ρ(ω) der Hauptkeule und daß der hierzu korrespondierende Vektor sich gemäß der Beziehung ergibt mit${\text{C}}_{\text{ik}} \text{=} \text{Ω} {\text{a}}_{\text{i}} {\text{(ω)a}}_{\text{k}}^{\text{*}} {\text{(ω)p(ω)dω = πΛ}}_{\text{1}} \left(\frac{\text{2π}}{\text{λ}} {\text{r}}_{\text{ik}}\right) {\text{- πρΛ}}_{\text{1}} \left(\frac{\text{2π}}{\text{λ}} {\text{ρr}}_{\text{ik}}\right)$ und${\text{r}}_{\text{ik}} \text{=} \sqrt{{\text{(x}}_{\text{i}} {\text{- x}}_{\text{k}} {\text{)}}^{\text{2}} {\text{+ (y}}_{\text{i}} {\text{- y}}_{\text{k}} {\text{)}}^{\text{2}}} {\text{, Λ}}_{\text{1}} \text{(x) = 2} \frac{{\text{J}}_{\text{1}} \text{(x)}}{\text{x}}$ mit i, k = 1 ... N und
ρ gleich dem Radius der Hauptkeule
$\vec{\text{a}}$₀ gleich dem Vektor für eine ebene Welle aus der Blickrichtung der Antenne,
**I** gleich NxN-Einheitsmatrix,
λ gleich der Wellenlänge der Radar-Mittenfrequenz,
ω gleich dem Richtungsvektor (ω = (u,v)),
u,v gleich den Komponenten des Einheitsrichtungsvektors in der x,y-Ebene (Richtungssinus, -cosinus),
x,y gleich Antennenelementpositionen,
J₁ gleich einer Besselfunktion 1. Ordnung.

8. Verfahren nach einem der vorhergehenden Ansprüche, dadurch gekennzeichnet, daß bei kreisförmigen (ellipsenförmigen) planaren Gruppenantennen die gebildeten Untergruppen im wesentlichen auf Kreisringen (ellipsenförmigen Ringen) unterschiedlicher mittlerer Breite liegen und zumindest der überwiegende Teil der Untergruppen symmetrisch in den vier Quadranten des Kreises (der Ellipse) der Gruppenantenne angeordnet ist.

9. Verfahren nach einem der vorhergehenden Ansprüche, dadurch gekennzeichnet, daß zumindest der überwiegende Teil der Untergruppen jeweils eine in sich geschlossene zusammenhängende Teilfläche der Antennenfläche der Gruppenantenne belegt und der Rand einer solchen Teilfläche eine unregelmäßige Kontur aufweist.

10. Verfahren nach Anspruch 9, dadurch gekennzeichnet, daß zur Minimierung der Nebenkeulen die Konturen der Teilflächen dergestalt variiert werden, daß der Grad der Variation für die Teilflächen im Zentrum der Antennenfläche der Gruppenantenne geringer ist als für die Teilflächen am Rand der Antennenfläche der Gruppenantenne und daß der Grad der Variation von außen in Richtung des Zentrums der Antennenfläche der Gruppenantenne kontinuierlich abnimmt.
